# EUROPÄISCHE PATENTSCHRIFT

(11) **EP 1 423 215 B1**
(45) Veröffentlichungstag und Bekanntmachung des Hinweises auf die Patenterteilung: **09.02.2005**
(21) Anmeldenummer: 03712084.7
(22) Anmeldetag: 24.03.2003
(51) Int. Cl.: B21B 45/02, B21C 9/00, C21D 9/573

(54) **ANORDNUNG ZUM KÜHLEN WÄRMEBEHANDELTER DRÄHTE**
ARRANGEMENT FOR COOLING HEAT-TREATED WIRES
DISPOSITIF POUR REFROIDIR DES FILS METALLIQUES AYANT SUBI UN TRAITEMENT THERMIQUE

(30) Priorität: 05.04.2002 DE 10215118
(43) Veröffentlichungstag der Anmeldung: 02.06.2004
(73) Patentinhaber: Menge, Rainer, Dr.-Ing., 35745 Herborn (DE)
(72) Erfinder: Menge, Rainer, Dr.-Ing., 35745 Herborn (DE)
(74) Vertreter: Heusler, Wolfgang, Dipl.-Ing.
(86) Internationale Anmeldenummer: PCT/EP2003/003058
(87) Internationale Veröffentlichungsnummer: WO 2003/084687

(56) Entgegenhaltungen:
- EP-A- 0 008 423
- DE-A- 2 434 109
- DE-A- 4 107 205
- DE-A- 19 718 530

## Beschreibung

Die Erfindung betrifft eine Anordnung zum Kühlen wärmebehandelter Drähte mit den im Oberbegriff des Anspruchs 1 angegebenen Merkmalen.

Aus der DE 100 58 369 C1 ist eine derartige Anordnung bekannt. Sie enthält eine von einem Drahtführungskanal durchsetzte Kühldüse, welcher durch einen seitlichen Zuflusskanal ein Kühlmittel zugeführt wird, das in der Düse einen sich verjüngenden Kühlmittelkanal durchläuft und aus der Düse als schräg gegen den Draht entgegen dessen Laufrichtung gerichteter Strom austritt und durch einen seitlichen Abflusskanal abgeführt wird.

Ferner ist es aus der DE 24 34 109 A1 bekannt, den Draht durch zwei Kegeldüsen zu führen, deren erste einen Kühlmittelstrom in Laufrichtung des Drahtes auf diesen richtet, während die zweite als Gegenstromdüse arbeitet, also den Kühlmittelstrom entgegen der Laufrichtung gegen den Draht fließen lässt. Eine nach diesem Prinzip von Mitstrom und Gegenstrom arbeitende Drahtkühlvorrichtung ist ferner aus der DE-AS 1 602 356 bekannt.

Aus der DE 41 07 205 A1 ist eine Vorrichtung zum Kühlen und hydraulischen Transport von Walzstahl bekannt, die ein Kühlrohr mit einem Düsenkopf aus einem Oberteil und einem Unterteil aufweist, in welche Umleitungskanäle und Düsen eingearbeitet sind. An diese Ober- und Unterteile schließen sich ein Führungsrohroberteil und ein Führungsrohrunterteil an, und die beiden Oberteile sowie die beiden Unterteile von Düsenkopf und Führungsrohr werden durch seitlich beiderseits angesetzte Leisten mit T-förmigem Querschnitt zu einer kompakten Kühlrohreinheit verbunden. Durch Änderung der Querschnittsabmessungen dieser Leisten lassen sich die Querschnittsabmessungen des Kühlkanals verändern und an unterschiedliches Kühlgut anpassen. Je nach Profilabmessungen der Leisten werden dabei Kühldüsen freigegeben oder abgedeckt, so dass (bei gleichem Wasserdruck) die Kühlwassermenge hierdurch reguliert und entsprechend dem Walzgut bemessen werden kann.

Der Erfindung liegt die Aufgabe zugrunde, eine insbesondere zum Kühlen von Flachdrähten geeignete Kühlvorrichtung zu schaffen, die auch bei gedrängtem Aufbau eine gute Kühlleistung erbringt, sich problemlos herstellen, einfach montieren und leicht bedienen lässt.

Diese Aufgabe wird durch die im Anspruch 1 angegebenen Merkmale gelöst. Weiterbildungen der Erfindung sind in den Unteransprüchen gekennzeichnet.

Die erfindungsgemäße Konstruktion sieht die Ausbildung aller wesentlichen Teile wie Düsen, Drahtführungskanal und Kühlmittelkanäle in einem einzigen relativ flachen quaderförmigen Teil vor, in welche sie entweder von einer Seite hineingearbeitet werden oder vorzugsweise als Durchbrechungen dieses flachen Teils ausgebildet werden, wozu sich insbesondere ein Drahterosionsverfahren eignet. Jedoch wäre auch ein Herausschneiden mit Laserstrahl denkbar. An dieses flache Teil können beiderseits Platten angesetzt werden, deren eine mit Öffnungen für Zuführung und Abführung des Kühlmittels versehen ist, die zu den entsprechenden Ausnehmungen im Quaderteil führen und zweckmäßigerweise mit Anschlussgewinden für die Kühlmittelschläuche versehen sind, während die andere Platte lediglich eine Abdeckplatte sein kann, die z.B. mit Hilfe eines geeigneten Verschlusses zum Einlegen des Drahtes abnehmbar ausgebildet werden kann.

Praktisch ist hierbei, dass der Kühlmittelzu- und -abfluss von einer Seite her erfolgt, z.B. von hinten, während der Draht von vorne eingelegt wird, ohne dass Schläuche beim Hantieren stören. Alternativ können die Kühlmittelzu- und abführungen jedoch auch als nach oben und unten gerichtete Bohrungen im Düsenkörper verlaufen und in die entsprechenden Kanäle im Inneren des Düsenkörpers einmünden, so dass die Anschlussschläuche nicht von hinten, sondern von oben oder unten angeschlossen werden. Bei anderer Orientierung (Drehung der ganzen Anordnung um 90°) ändern sich die Richtungen entsprechend.

Im Interesse einer gleichmäßigen Kühlwirkung eines Flachdrahtes erfolgt die Kühlmittelzuführung zweckmäßigerweise von beiden Seiten her auf den Draht über dessen volle Breite. Eine entsprechende Doppeldüse enthält dazu zwei Kühlmittelkanäle, die sich zur Erhöhung der Strömungsgeschwindigkeit in Richtung auf den Draht verjüngen und schräg auf ihn zuführen, so dass die beiden Kühlmittelströme unter einem flachen Winkel auf den Draht auftreffen. Um bei dem gedrängten Aufbau einen ausreichenden Kühlmittelfluss zu erreichen, sind erfindungsgemäß auf jeder Seite doppelte Kühlmittelzuflusskanäle vorgesehen, die parallel gespeist werden und jeweils in eine gemeinsame Kammer einmünden, die sich in Form der verjüngten Kanäle fortsetzen, die schräg auf den Draht gerichtet sind. Auch zum Abführen des Kühlmittels sind dementsprechend jeweils zwei Kanäle vorgesehen, die von einer Kühlmittel-Sammelkammer, durch welche der Drahtführungskanal hindurchführt, nach außen verlaufen.

Zur Abdichtung des Drahtführungskanals gegen die Einlauf- und die Auslaufstelle des Drahtes sind in der Nähe dieser Stellen zweckmäßigerweise Strömungsbremsen vorgesehen, in deren Bereich Strömungswirbel entstehen, welche den Druck an den Einund Ausführungsstellen des Drahtes vermindern, um dort Leckagen entgegenzuwirken. Zusätzlich können zwischen diesen Strömungsbremsen und den Enden der Kühlvorrichtung zusätzliche Abflusskanäle als "Überläufe" zur Druckentlastung vorgesehen werden.

Eine spezielle Ausgestaltung der Erfindung besteht darin, der im Gegenstrom zur Drahtführung arbeitenden Düse eine Mitstromdüse als Vorkühldüse vorzuschalten, um zu verhindern, dass bei beschichteten, etwa verzinnten Drähten, die von der Wärmebehandlung her noch flüssige Beschichtung durch den dem Draht entgegengerichteten Kühlmittelstrom wellig werden lässt. Das hier mit dem Draht fließende Kühlmittel baut einen Gegendruck auf und kühlt die Beschichtung soweit ab, dass sie erstarrt und von dem dann folgenden Gegenstrom der anderen Düse nicht mehr verformt wird. Eine solche Kombination von Mit- und Gegenstromdüsen samt zugehörigen Kühlmittelkanälen lässt sich bei der Erfindung problemlos in ein und demselben Düsenkörper ausbilden, speziell wenn dieser mit einem beiderseitig mit Platten abgedeckten Zentralteil ausgebildet wird, in welchem auch komplizierte Durchbrechungsmuster relativ einfach hergestellt werden können. Es ist auch möglich, die Dicke dieses Zentralteils an die Breite der jeweils zu kühlenden Flachdrähte anzupassen, also je nach Drahtbreite unterschiedlich breite Zentralteile vorzusehen und diese dann dementsprechend auszuwechseln, wobei die rückwärtige Platte mit den Schlauchanschlüssen beibehalten wird und auch die vordere Abdeckplatte die gleiche bleiben kann.

Die Erfindung sei nun anhand von Ausführungsbeispielen im einzelnen erläutert. Es zeigen:
- Fig. 1: eine Ausführungsform der Erfindung mit einer Gegenstromdüse in einer schematischen Draufsicht (Fig. la) und einem schematischen Querschnitt (Fig. 1b);
- Fig. 2: Einzelteilansichten einer Ausführungsform mit Mitstrom- und Gegenstromdüse, wobei Fig. 2a und 2b eine Draufsicht bzw. eine Seitenansicht einer Abdeckplatte, Fig. 2c eine Draufsicht auf das Zentralteil mit zwei Endstücken, Fig. 2d die zweite Abdeckplatte und Fig. 2e eine Draufsicht auf das Zentralteil mit den Ausnehmungen veranschaulichen.

Die Draufsicht auf eine erste Ausführungsform der Erfindung gemäß Fig. 1a lässt ein relativ schmales Zentralteil 2 erkennen, welches sich an den Enden T-förmig erweitert und an welches beiderseits Seitenplatten 4 und 6 angesetzt sind, welche durch die T-förmigen Verbreiterungen 8 abgeschlossen werden. Angedeutete Verschraubungen 10 halten die drei Teile zusammen. Beiderseitige Endstücke 12 vervollständigen die Vorrichtung, welche über Befestigungsbohrungen 14 an ein Montageteil angeschraubt werden kann.

In Fig. 1b ist der das Zentralteil längs durchsetzende Drahtführungskanal 16 zu erkennen, durch den der hier nicht veranschaulichte Draht in Richtung des Pfeiles 18 hindurchläuft. Dabei durchläuft er eine Düse 20, welche ihn entgegen seiner Laufrichtung mit einem Kühlmittel umspült. Das Kühlmittel wird in Richtung der kleinen Pfeile über vier Zuflusskanäle 22a, b und 24a, b zugeführt, von denen die beiden Kanäle 22a und 24a in eine flache Kammer 26a und die beiden anderen Kanäle 22b, 24b in eine weitere flache Kammer 26b einmünden. Diese beiden Kammern liegen beiderseits des Drahtführungskanals 16 und münden in sich verjüngende Kühlmittelkanäle 28a bzw. 28b, die schräg auf den Drahtführungskanal 16 zu verlaufen. Infolge der Verjüngung erhöht sich die Strömungsgeschwindigkeit des Kühlinittels im Sinne einer Verbesserung des Düseneffekts. Zwischen den beiden Kammern 26a, b ist der Drahtführungskanal 16 mit einer Strömungsbremse 30 versehen, die einer Leckage von Strömungsmittel auf der Drahtaustrittsseite entgegenwirkt.

Die dem Draht entgegenfließende Kühlmittelströmung gelangt schließlich in eine Sammelkammer 32, aus der nach beiden Seiten je zwei Abflusskanäle 34a, 36a bzw. 34b, 36b wegführen, aus denen das Kühlmittel in Richtung der kleinen Pfeile austritt. Auch auf dieser Seite weist der Kühlmittelkanal 16 im Anschluss an die Sammelkammer 32 eine Strömungsbremse 38 zur Abdichtung auf. Zusätzlich sind noch Überläufe 40a, b in Form weiterer Abflusskanäle vorgesehen.

Das Zentralteil 2 mit seinen verschiedenen Kanälen und Bohrungen lässt sich relativ problemlos herstellen, da es zunächst frei zugänglich ist und erst durch die beiderseitigen Seitenplatten 4 und 6 abgeschlossen wird.

In den Figuren 2a bis 2e ist eine andere Ausführungsform der Erfindung veranschaulicht. Die Kühlmittelzu- und -abführung zum Zentralteil 2 erfolgt hier nicht wie bei der ersten Ausführungsform von oben und unten, sondern von der Seite bzw. hinten über die Seitenplatte 4, die dazu entsprechende Bohrungen als Kühlmittelkanäle enthält. Außerdem sind hier zwei Düsen vorgesehen, von denen die eine im Mitstrom und die andere im Gegenstrom arbeitet. Wie Fig. 2e erkennen lässt, ist die Anordnung hier symmetrisch ausgebildet, wobei bei wiederum in Richtung des Pfeils 18 angenommener Drahtlaufrichtung die linke Düse als Vorkühldüse im Mitstrom und die rechte im Gegenstrom arbeitet.

Wie Fig. 2c zeigt, ist das Zentralteil 2 hier wiederum als flacher Quader mit T-förmigen Verbreiterungen 8 an den Enden ausgebildet, zwischen welche die Seitenplatten 4 und 6 hineinpassen. Die Verschraubungen sind hier der Übersichtlichkeit halber nicht dargestellt.

Die Anordnung der einzelnen Elemente ist am besten aus Figur 2e ersichtlich. Der in Richtung des Pfeils 18 im Drahtführungskanal 16 durch die Vorrichtung laufende Draht durchläuft zunächst die Mitstromdüse 42, wo er von beiden Seiten vorgekühlt wird. Das Kühlmittel tritt durch die Öffnungen 23c und 23d in der Seitenplatte 4 in die Zuflusskanäle 23a bzw. 23b ein und durchläuft die sich verjüngenden Kühlmittelkanäle 28a, 28b, aus denen es mit der Drahtlaufrichtung austritt. Wiederum sind gegen Kühlmittelleckagen am Einlaufende eine Strömungsbremse 30 sowie Überlaufkanäle 40a, 40b vorgesehen, die mit Öffnungen 40c, 40d in der Seitenplatte 4 kommunizieren, aus denen Kühlmittel abgeführt werden kann. Die an dieser Düse erfolgende Vorkühlung empfiehlt sich bei beschichteten Drähten, deren Beschichtung wegen der hohen Drahttemperatur noch nicht erstarrt ist. Der aus der Düse 42 austretende, mit der Drahtlaufrichtung geführte Kühlmittelstrom kühlt die Beschichtung soweit ab, dass sie bei der anschließenden Gegenstromkühlung durch die Düse 20 nicht mehr verformt wird.

Der Aufbau beider Düsen und zugehörigen Kanäle ist hier spiegelsymmetrisch. Das Kühlmittel tritt durch die Öffnungen 22c, 22d in der Seitenplatte 4 in die beiderseitigen Zuflusskanäle 22a, 22b ein und durchläuft wiederum sich verjüngende Kühlmittelkanäle 28a und 28b, um dann beiderseits auf den im Drahtführungskanal 16 ankommenden Draht aufzuströmen und diesen wie im ersten Ausführungsbeispiel im Gegenstrom zu kühlen. Bei dem hier veranschaulichten Ausführungsbeispiel sind der Übersichtlichkeit halber nur einfache Zulaufkanäle gezeigt, jedoch können ebenso wie beim ersten Ausführungsbeispiel auch Doppelkanäle vorgesehen werden. Dagegen sind auf jeder Seite drei Kühlmittelabflusskanäle 35a bzw. 35b gezeichnet, aus welchen das Kühlmittel durch die Öffnungen 35c, 35d in der Seitenplatte 4 austreten und in den Kreislauf zurückgeführt werden kann.

Auch am Auslaufende des Drahtes sind eine Strömungsbremse 30 und Überlaufkanäle 40a, 40b vorgesehen. Die hier nicht dargestellte Befestigung der einzelnen Teile aneinander kann in zweckmäßiger Weise erfolgen, so dass beispielsweise die vordere Seitenplatte 6 zum Einlegen des Drahtes in das Zentralteil 2 leicht abgenommen und anschießend wieder befestigt werden kann. Ein geeigneter Schnellverschluss könnte hier vorgesehen werden. Auch die Befestigung des Zentralteils 2 an der Seitenplatte 4, an welcher die Kühlmittelanschlüsse vorgesehen sind, könnte so gestaltet werden, dass das Zentralteil ohne Schwierigkeiten ausgetauscht werden kann, etwa wenn für unterschiedlich breite Drähte verschieden dicke Zentralteile vorgesehen sind.

## Patentansprüche

1. Vorrichtung zum Kühlen wärmebehandelter Drähte, mit einer von einem Drahtführungskanal (16) durchsetzten Kühldüse (20), welcher durch einen seitlichen Zuflusskanal ein Kühlmittel zugeführt wird, das in der Düse einen sich verjüngenden Kühlmittelkanal durchläuft und aus der Düse als schräg gegen den Draht entgegen dessen Laufrichtung (Gegenstrom) gerichteter Strom austritt und durch einen seitlichen Abflusskanal abgeführt wird,
**gekennzeichnet durch**
- einen Düsenkörper (2,4) in Form eines langgestreckten Quaders, in den von einer Längsseite ein Drahtführungskanal (16) sowie die Düse (20) samt Kühlmittelzuflussund -abflusskanälen (22a,b,24a,b,34a,b,36a,b) hineingearbeitet und Öffnungen für die Zuführung und Abführung des Kühlmittels durchbrochen sind,
- und **durch** eine an die Längsseite des Düsenkörpers angesetzte, zum Drahteinlegen abnehmbare Abdeckplatte (6).

2. Vorrichtung nach Anspruch 1, **dadurch gekennzeichnet, dass** der Düsenkörper durch ein Zentralteil (2), aus dem die Kanäle (22a,b,35a,b) und Düse (20,42) als Durchbrechungen herausgearbeitet sind, mit angesetzter Seitenplatte (4), welche die Öffnungen (22c,d,23c,d,35c,d) für das Kühlmittel enthält, gebildet ist.

3. Vorrichtung nach Anspruch 1 oder 2, **dadurch gekennzeichnet, dass** die Düse (20,42) als keilförmig von entgegengesetzten Seiten auf dem Drahtführungskanal (16) zulaufende Doppeldüse ausgebildet ist.

4. Vorrichtung nach Anspruch 3, **dadurch gekennzeichnet, dass** die beiderseitigen Kühlmittelkanäle (28a,b) von jeweils einer flachen Einlasskammer (26a,b) ausgehen, in welche mehrere, nebeneinander angeordnete, vorzugsweise schräg gerichtete Zuflusskanäle (22a,b,24a,b) münden.

5. Vorrichtung nach Anspruch 3, **dadurch gekennzeichnet, dass** der Düse (20) eine Sammelkammer (32) für das ausgetretene Kühlmittel in Drahtlaufrichtung gesehen vorgeschaltet ist, aus welcher beiderseits des Drahtführungskanal (16) mehrere, vorzugsweise schräg verlaufende Abflusskanäle (34a,b, 36a,b;35a,b) wegführen.

6. Vorrichtung nach Anspruch 5, **dadurch gekennzeiehnet,** dass im Drahtführungskanal (16) im Drahteintrittsbereich eine Strömungsbremse (30) vorgesehen ist.

7. Vorrichtung nach Anspruch 6, **dadurch gekennzeichnet, dass** zwischen der Strömungsbremse (30) und dem Drahteintrittsende vorzugsweise beiderseits des Drahtführungskanals (16) jeweils ein weiterer Abflusskanal (Überlaufkanäle 40a,b) vorgesehen ist.

8. Vorrichtung nach einem der vorstehenden Ansprüche, **dadurch gekennzeichnet, dass** im Drahtaustrittsbereich eine Strömungsbremse (30) vorgesehen ist.

9. Vorrichtung nach einem der vorstehenden Ansprüche,
**dadurch gekennzeichnet, dass** der als Gegenstromdüse arbeitenden - ersten - Düse (20) eine spiegelbildlich als Mitstromdüse angeordnete zweite Düse (42) vorgeschaltet ist und die Abflusskanäle (35a,b) für das Kühlmittel zwischen-beiden Düsen angeordnet und ebenso wie diese samt zugehörigen Zuflusskanälen (22a,b,23a,b) in demselben Zentralteil (2) ausgebildet sind.

10. Vorrichtung nach Anspruch 9, **dadurch gekennzeichnet, dass** zwischen jeder Düse (20,42) und dem ihr benachbarten Ende des Zentralteils (2) im Drahtführungskanal (16) je eine Strömungsbremse (30) angeordnet ist.

11. Vorrichtung nach Anspruch 10, **dadurch gekennzeichnet, dass** zwischen den Strömungsbremsen (30) und den Zentralteilenden beiderseits des Drahtführungskanals (16) Kühlmittelabflusskanäle (Überlaufkanäle 40a,b) vorgesehen sind.

12. Vorrichtung nach einem der vorstehenden Ansprüche, **gekennzeichnet durch** an die Drahteinlaufseite und die Drahtauslaufseite angesetzte Endstücke (12) in Form von an den Drahtdurchtrittsöffnungen geteilten Flachprofilen.

## Claims

1. Apparatus for cooling heat-treated wires, with a cooling nozzle (20) through which a wire-guiding channel (16) passes and to which a coolant is supplied through a lateral feed channel, wherein the coolant runs through a tapering coolant channel in the nozzle and emerges from the nozzle as a stream directed against the wire counter to the running direction thereof (counterflow) and is drawn off through a lateral discharge channel, **characterised by**
- a nozzle body (2, 4) in the form of an elongate cuboid into which a wire-guiding channel (16) as well as the nozzle (20) together with coolant inflow and discharge channels (22a, 22b, 24a, 24b, 34a, 34b, 36a, 3b) are worked from one long side and openings are made for feeding and drawing off the coolant,
- and by a cover plate (6) which is attached to the long side of the nozzle body and can be removed for laying the wire.

2. Apparatus as claimed in Claim 1, **characterised in that** the nozzle body is formed by a central part (2), from which the channels (22a, 22b, 35a, 35b) and nozzle (20, 42) are worked out, with attached side plate (4) which contains the openings (22c, 22d, 23c, 23d, 35c, 35d) for the coolant.

3. Apparatus as claimed in Claim 1 or 2, **characterised in that** the nozzle (20, 42) is constructed as a double nozzle which converges in the form of a wedge from the opposing sides to the wire-guiding channel (16).

4. Apparatus as claimed in Claim 3, **characterised in that** the coolant channels (28a, 28b) on both sides each extend from a flat inlet chamber (26a, 26b) into which a plurality of inflow channels (22a, 22b, 24a, 24b) open which are disposed adjacent to one another, preferably directed obliquely.

5. Apparatus as claimed in Claim 3, **characterised in that** a collecting chamber (32) for the emerging coolant is disposed before the nozzle (20) when viewed in the wire running direction, and a plurality of discharge channels (34a, 34b, 36a, 36b; 35a, 35b) which preferably extend obliquely lead away from the wire-guiding channel (16) on both sides.

6. Apparatus as claimed in Claim 5, **characterised in that** a flow brake (30) is provided in the wire inlet region in the wire-guiding channel (16).

7. Apparatus as claimed in Claim 6, **characterised in that** a further discharge channel (overflow channels 40a, 40b) is provided in each case between the flow brake (30) and the wire inlet end, preferably on both sides of the wire-guiding channel (16).

8. Apparatus as claimed in any one of the preceding claims, **characterised in that** a flow brake (30) is provided in the wire outlet region.

9. Apparatus as claimed in any one of the preceding claims, **characterised in that** a second nozzle (42) disposed in mirror image as a co-flow nozzle is disposed upstream of the - first - nozzle (20) which operates as a counterflow nozzle and the discharge channels (35a, 35b) for the coolant are disposed between two nozzles and just like the latter are constructed together with the appertaining inflow channels (22a, 22b, 23a, 23b) in the same central part (2).

10. Apparatus as claimed in Claim 9, **characterised in that** a flow brake (30) is disposed in each case in the wire-guiding channel (16) between each nozzle (20, 42) and the end of central part (2) adjacent thereto.

11. Apparatus as claimed in Claim 10, **characterised in that** coolant discharge channels (overflow channels 40a, 40b) are provided between the flow brakes (30) and the ends of the central part on both sides of the wire-guiding channel (16).

12. Apparatus as claimed in any one of the preceding claims, **characterised by** end pieces (12) which are attached to the wire inlet side and the wire outlet side and are in the form of divided flat profiles on the openings for the wire to pass through.

## Revendications

1. Dispositif pour refroidir des fils métalliques ayant subi un traitement thermique, avec une buse de refroidissement (20) traversée par un canal de guidage de fil métallique (16), buse à laquelle est amené un produit réfrigérant à travers un canal d'alimentation latéral, lequel produit traverse un canal de produit réfrigérant se rétrécissant dans la buse et sort de la buse en tant que courant orienté de manière oblique contre le fil métallique à l'encontre du sens de passage de celui-ci (contre-courant) et est évacué à travers un canal d'écoulement latéral,
**caractérisé par**
- un corps de buse (2, 4) sous la forme d'un parallélépipède étendu en longueur, dans lequel sont évidés un canal de guidage de fil métallique (16) ainsi que la buse (20) y compris les canaux d'alimentation et d'écoulement de produit réfrigérant (22a, b, 24a, b, 34a, b, 36a, b) depuis un côté longitudinal et sont perforées des ouvertures pour l'amenée et l'évacuation du produit réfrigérant,
- et par une plaque de recouvrement (6) appliquée sur le côté longitudinal du corps de buse, pouvant être retirée pour poser un fil métallique.

2. Dispositif selon la revendication 1, **caractérisé en ce que** le corps de buse est formé par une partie centrale (2), à partir de laquelle les canaux (22a, b, 35a, b) et la buse (20, 42) sont ébauchés comme des perforations, avec une plaque latérale (4) appliquée, laquelle contient les ouvertures (22c, d, 23c, d, 35c, d) pour le produit réfrigérant.

3. Dispositif selon la revendication 1 ou 2, **caractérisé en ce que** la buse (20, 42) est conçue comme une buse double s'étendant de façon cunéiforme depuis des côtés opposés en direction du canal de guidage de fil métallique (16).

4. Dispositif selon la revendication 3, **caractérisé en ce que** les canaux de produit réfrigérant (28a, b) sur les deux côtés partent respectivement d'une chambre d'admission plate (26a, b), dans laquelle débouchent plusieurs canaux d'alimentation (22a, b, 24a, b) disposés les uns à côté des autres, orientés de préférence de façon oblique.

5. Dispositif selon la revendication 3, **caractérisé en ce qu'**une chambre de stockage (32) pour le produit réfrigérant sorti, vu dans le sens de passage du fil métallique, est montée en amont de la buse (20), chambre d'où s'éloignent, des deux côtés du canal de guidage de fil métallique (16), plusieurs canaux d'écoulement (34a, b, 36a, b ; 35a, b) s'étendant de préférence de façon oblique.

6. Dispositif selon la revendication 5, **caractérisé en ce qu'**un frein hydrodynamique (30) est prévu dans le canal de guidage de fil métallique (16) dans la zone d'entrée du fil métallique.

7. Dispositif selon la revendication 6, **caractérisé en ce que** respectivement un autre canal d'écoulement (canaux d'évacuation 40a, b) est prévu entre le frein hydrodynamique (30) et l'extrémité d'entrée de fil métallique, de préférence des deux côtés du canal de guidage de fil métallique (16).

8. Dispositif selon l'une quelconque des revendications précédentes, **caractérisé en ce qu'**un frein hydrodynamique (30) est prévu dans la zone de sortie du fil métallique.

9. Dispositif selon l'une quelconque des revendications précédentes, **caractérisé en ce qu'**une seconde buse (42) disposée à symétrie spéculaire comme buse de courant parallèle est montée en amont de la -première- buse (20) fonctionnant comme une buse de contre-courant et les canaux d'écoulement (35a, b) pour le produit réfrigérant sont disposés entre les deux buses et sont conçus dans la même partie centrale (2) de la même façon que ceux y compris les canaux d'alimentation (22a, b, 23a, b) associés.

10. Dispositif selon la revendication 9, **caractérisé en ce que** respectivement un frein hydrodynamique (30) est disposé dans le canal de guidage de fil métallique (16) entre chaque buse (20, 42) et l'extrémité adjacente à ladite buse de la partie centrale (2).

11. Dispositif selon la revendication 10, **caractérisé en ce que** des canaux d'écoulement de produit réfrigérant (canaux d'évacuation 40a, b) sont prévus entre les freins hydrodynamiques (30) et les extrémités de partie centrale des deux côtés du canal de guidage de fil métallique (16).

12. Dispositif selon l'une des revendications précédentes, **caractérisé par** des éléments d'extrémité (12) appliqués sur le côté d'introduction du fil métallique et le côté de sortie du fil métallique sous la forme de profilés plats divisés au niveau des ouvertures de passage du fil métallique.
